# FASCICULE DE BREVET EUROPEEN

(11) **EP 0 182 723 B1**
(45) Date de publication et mention de la délivrance du brevet: **05.07.1989**
(21) Numéro de dépôt: 85402256.3
(22) Date de dépôt: 20.11.1985
(51) Int. Cl.: B61B 11/00

(54) **Dispositif de liaison entre un câble tracteur et un cycle, applicable notamment aux remonte-pente pour assurer la remontée, en dehors de la saison hivernale, de cycles**
Verbindungsvorrichtung zwischen einem Zugkabel und einem Fahrrad, insbesondere um es ausserhalb der Wintersaison skiliften zu können
Device for connecting a bicycle to a traction cable, especially to enable ski lifts to haul bicycles outside the winter season

(30) Priorité: 23.11.1984 FR 8417879
(43) Date de publication de la demande: 28.05.1986
(73) Titulaire: Perrin, Jean, F-94120 Fontenay-Sous-Bois (FR)
(72) Inventeur: Perrin, Jean, F-94120 Fontenay-Sous-Bois (FR)
(74) Mandataire: Bruder, Michel

(56) Documents cités:
- DE-A- 1 913 373
- DE-A- 2 334 308
- FR-A- 2 005 456
- US-A- 3 942 452

## Description

La présente invention concerne un dispositif de liaison entre un câble tracteur et un cycle, applicable notamment aux remonte-pentes pour assurer la remontée, en dehors de la saison hivernale, de cycles ou engins similaires et notamment de cycles utilisés pour la pratique du vélocross et du vélo tout terrain.

Actuellement le vélocross et le vélo tout terrain son des sports qui se développent considérablement, et il est particulièrement attractif de les pratiquer dans des régions montagneuses, du fait des possibilités sportives offertes pour les descentes en vélocross, et de la beauté et de la variété des paysages pour les randonnées. Toutefois la pratique du vélocross sur des terrains pentus exige, après chaque descente, une remontée qui ne peut s'effectuer qu'à pied en poussant le cycle. De même, la pratique du vélo du tout terrain implique de longues montées, exténuantes pour les randonneurs.

Or il existe, dans beaucoup d'endroits, des remonte-pentes qui sont en général inutilisés en été. On peut donc envisager de tirer partie de l'existence de ces remonte-pentes, pour assurer la remontée de cycles durant les périodes où il n'y a pas de neige, et permettre ainsi la pratique du vélocross en descente, dans les conditions les plus agréables possibles. Mais la traction des cycles présente deux différences importantes par rapport à celle des autres engins habituellement tractés par les remonte-pentes.
- Le cycliste dispose d'une autonomie totale lui permettant de passer d'un remonte-pente à l'autre au cours de ses randonnées, et dans de nombreux cas il est lui-même propriétaire de son cycle.
- Le cycliste doit, en cours de traction, piloter son engin en tenant compte des secousses infligées à l'engin par les inégalités de la piste, et des variations brutales des efforts de traction qu'elles induisent.

Le dispositif d'accrochage du cycle au câble de traction du remonte-pente doit donc répondre à trois conditions:
- Assurer la fiabilité de l'accrochage malgré les secousses et les variations brutales des efforts de traction.
- Permettre un décrochage par le jeu de la partie du dispositif fixée au cycle fonctionnant soit à l'initiative du cycliste, soit en sécurité automatique.
- Assurer un décrochage de sécurité automatique par le jeu de la partie du dispositif rattachée au câble du remonte-pente qui seule demeure sous un contrôle permanent de l'exploitant du remonte-pente pouvant en garantir la fiabilité de fonctionnement.

Aucun des dispositifs existants de traction d'engins par les remonte-pentes ne répond à ces trois conditions.
- soit qu'ils n'offrent pas une garantie suffisante contre les secousses infligées à l'engin par les inégalités de la piste-et contre les variations brutales des efforts de traction qu'elles induisent, ce qui est le cas des dispositifs décrits dans les brevets DE-A 1913373 et DE-A 2334308; FR-A 2 005 456;
- soit qu'ils ne permettent pas le décrochage par le jeu de la partie du dispositif fixée à l'engin (Brevets DE-A 2334308 FR-A 2005456 US-A 3942452);
- soit qu'ils ne permettent pas un décrochage de sécurité automatique par le jeu de la partie du dispositif rattachée au câble du remonte-pente (brevet DE-A 1913 373).

Notamment le dispositif suivant le brevet DE-A 2 334 308 comporte une partie tractrice qui est reliée au câble tracteur général par l'intermédiaire d'un câble tracteur individuel ou une barre tractrice individuelle, une partie tractée reliée au cycle et un dispositif d'accouplement de sécurité ente les deux parties tractrice et tractée à accrochage automatique par engagement de l'une de ces deux parties dans l'autre, ce dispositif d'accouplement comprenant des moyens de décrochage automatique opérant sur la partie tractrice et libérant le cycle lorsque celui-ci dévie de la trajectoire normale de remontée ou lorsqu'il tombe sur le sol.

Le but de la présente invention est d'assurer l'accrochage des cycles au câble des remonte-pentes en répondant à toutes les conditions précédemment exposées.

A cet effet ce dispositif de liaison entre un câble tracteur général et un cycle applicable notamment aux remonte-pentes pour assurer la remontée en dehors de la saison hivernale de cycles et engins similaires et notamment de cycles tout terrain utilisés pour la pratique du vélocross et du vélo tout terrain est caractérisé en ce qu'il comporte une partie tractrice qui est reliée au câble tracteur général par l'intermédiaire d'un câble tracteur individuel ou une barre tractrice individuelle une partie tractée reliée au cycle et un dispositif d'accouplement de sécurité entre les deux parties tractrice et tractée à accrochage automatique par engagement de l'une de ces deux parties dans l'autre, ce dispositif d'accouplement comprenant des moyens de décrochage de sécurité automatique opérant sur la partie tractrice et libérant le cycle lorsque celui-ci dévie de la trajectoire normale de remontée ou lorsqu'il tombe sur le sol, est caractérisé en ce qu'il comprend en outre des moyens de décrochage commandés manuellement opérant sur la partie tractée et coopérant avec un dispositif régulateur de tension pour libérer le cycle lorsque le conducteur le désire.

Le décrochage automatique du cycle est obtenu en utilisant le fait que, dans les deux cas précités le plan vertical longitudinal du cycle parvient à faire un angle minimal avec l'axe du câble tracteur individuel ou de la barre tractrice individuelle.

On décrira ci-après à titre d'exemples non limitatifs, diverses formes d'exécution de la présente invention en référence au dessin annexé sur lequel:
La figure 1 est une vue en élévation schématique d'un dispositif de liaison entre un câble tracteur général et un cycle suivant l'invention.
La figure 2 est une vue en coupe horizontale d'une forme d'exécution d'un dispositif d'accouplement de sécurité entre la partie tractrice et la partie tractée, en position accouplée.
La figure 3 est une vue en coupe horizontale du même dispositif en position de désaccouplement par l'angle que fait l'axe du câble tracteur individuel ou de la barre tractrice individuelle avec le plan vertical longitudinal du cycle.
La figure 4 est une vue en coupe verticale d'une forme d'exécution du dispositif permettant le décrochage par le jeu de la partie tractée.
La figure 5 est une vue en coupe verticale d'une variante d'exécution du dispositif permettant le décrochage par le jeu de la partie tractée.

Le dispositif suivant l'invention est prévu pour établir une liaison entre un cycle 1, par exemple du type utilisé pour la pratique du vélocross et du vélo de randonnée, et un câble tracteur général 2 tel que celui d'un remonte-pente déjà installé dans une région montagneuse, en vue d'assurer la remontée du cycle 1 et de son conducteur, sans que ce dernier ait à produite un effort physique important.

Le dispositif de liaison comprend un dispositif d'accouplement de sécurité 3 entre une partie tractrice 4 reliée au câble tracteur général 2 et une partie tractée 5 reliée au cycle 1.

La partie tractrice 4 est reliée au câble tracteur général 2 par l'intermédiaire d'un régulateur de tension 6, du type articulé à ressort, lequel est accroché à l'extrémité inférieure d'un câble tracteur individuel 7 (ou d'une barre tractrice individuelle) qui est lui-même accroché, à son extrémité supé- riéure, au câble tracteur général 2, par l'intermédiaire d'un dispositif de fixation 8 de tout type approprié.

Le dispositif d'accouplement de sécurité 3 permet un accrochage automatique des deux parties tractrice 4 et tractée 5, par engagement de l'une de ces parties femelle dans l'autre partie mâle, et également un dérochage soit manuel lorsque le conducteur arrive au sommet de la pente et désire libérer le cycle, soit automatique en cas de chute du cycle ou de déviation entraînant un angle trop important avec l'axe de traction.

Une forme d'exécution non limitative du dispositif d'accouplement de sécurité est représentée sur les figures 2 et 3.

La partie tractrice 4 est constituée par un corps 9 supportant le mécanisme de traction et de sécurité, ce corps 9 ayant une forme destinée à recevoir dans sa partie postérieure évidée un corps 10 de la partie tractée 5, en vue d'éviter toute rotation relative de ces deux corps, 9,10 en position d'accrochage et de faciliter le déboîtement lorsque l'axe de traction présente un angle minimal avec l'axe du dispositif.

Le mécanisme de traction et de sécurité de la partie tractrice 4 comporte un ensemble de deux mâchoires 11, 12, constituées par des leviers à deux bras, montées respectivement à pivotement, sur le corps 9 de la partie tractrice 4, autour d'axes respectifs, 13,14, portés par le corps 9. Les extrémités postérieures 11a, 12a, des bras postérieurs de ces mâchoires 11, 12, c'est-à-dire celles qui sont situées du côté de la partie tractée 5, sont normalement maintenues bloquées en position de fermeture, en cas de traction exiale, par des bossages, 15, 16, d'une came de sécurité 17 montée à pivotement, dans la partie antérieure du corps 9, autour d'un axe 18. Les bossages latéraux 15, 16 de la came 17 sont prévus dans des positions telles qu'en cas de traction axiale ces deux bossages 15, 16 se trouvent respectivement en regard de et en contact avec les extrémités antérieures respectives 11b, 12b, des bras antérieurs des deux mâchoires 11, 12. La came de sécurité 17 est solidaire d'un bras de traction 19 qui la prolonge vers l'avant, à l'extérieur du corps 9, et qui est relié au câble de traction par le régulateur de tension, et par le câble tracteur individuel ou la barre tractrice individuelle. De ce fait la came 17 pivote constamment, en cas de traction non axiale, autour de l'axe 18 afin de suivre exactement les mouvements de l'axe de traction par rapport au plan longitudinal vertical du cycle. En l'absence de tout effort de traction axiale, la came de sécurité 17 est maintenue, par un ressort de rappel 20, en position de repos médiane dans laquelle elle assure le blocage des deux mâchoires 11 en position de fermeture, du fait que ses deux bossages 15, 16 repoussent respectivement vers l'extérieur les extrémités antérieures 11b, 12b les deux mâchoires 11, 12. Ainsi les extrémités postérieures lla, 12a des deux mâchoires 11, 12, sont serrées l'une vers l'autre et elles maintiennent entres elles un ergot 21 solidaire du corps 10 de la partie tractée 5.

En cas de déviation de l'axe de traction par rapport au plan vertical longitudinal du cycle, la rotation de la came de sécurité 17, dans un sens ou dans l'autre autour de l'axe 18 (figure 3), provoque l'effacement des bossages de blocage 15, 16, si bien que les extrémités antérieures 11 b, 12b des mâchoires 11, 12 ne sont plus immobilisées. De ce fait les mâchoires 11, 12 se trouvent être libérées et l'ergot 21 peut alors échapper de lui-même à l'emprise des extrémités postérieures 11 a, 12a des deux mâchoires 11, 12. Le cycle est alors automatiquement libéré.

L'ergot 21 est avantageusement ménagé à l'extrémité antérieure d'un platine 22 qui est supportée par un ressort 23 permettant à la fois le pivotement de l'ergot 21 vers le bas, pour libérer volontairement le cycle, et son rappel vers le haut, pour l'encliquetage de la partie tractée 5 dans la partie tractrice 4. L'effacement manuel de l'ergot 21 peut être réalisé par une traction exercée vers le bas sur un câble 24 relié à l'ergot 21.

Dans la variante d'exécution illustrée sur la figure 5 l'ergot 21 est solidaire d'un bras 25 monté à pivotement autour d'un axe horizontal et transversal 26 et repoussé vers le haut par un ressort 27. Là encore un câble de traction 24 accroché à l'ergot 21 permet de faire pivoter celui-ci vers le bas, à l'encontre de la force exercée par le ressort 27, pour libérer la partie tractée 5 de la partie tractrice 4.

## Revendications

1. Dispositif de liaison enter un câble tracteur ' général (2) et un cycle (1) applicable notamment aux remonte-pentes pour assurer la remontée en dehors de la saison hivernale, de cycles et engins similaires et notamment de cycles tout terrain utilisés pour la pratique du vélocross et du vélo tout terrain, comportant une partie tractrice (4) qui est reliée au câble tracteur général (2) par l'intermédiaire d'un câble tracteur individuel (7) ou une barre tractrice individuelle une partie tractée (5) reliée au cycle et un dispostif d'accouplement de sécurité (3) entre les deux parties tractrice (4) et tractée (5) à accrochage automatique par engagement de l'une de ces deux parties dans l'autre, ce dispositif d'accouplement (3) comprenant des moyens (11, 12, 17) de décrochage de sécurité automatique opérant sur la partie tractrice (4) et libérant le cycle (1) lorsque celui-ci dévie de la trajectoire normale de remontée ou lorsqu'il tombe sur le sol caractérisé en ce qu'il comprend en outre des moyens (24) de décrochage commandés manuellement opérant sur la partie tractée (5) et coopérant avec un dispositif régulateur de tension (6) pour libérer le cycle (1) lorsque le conducteur le désire.

2. Dispositif suivant la revendication 1 caractérisé en ce que la partie tractrice (4) comprend un corps (9) supportant le mécanisme de traction et de sécurité ce corps (9) ayant une forme destinée à recevoir par emboîtement mutuel un corps (19) de la partie tractée (5), en vue d'éviter toute rotation relative de ces deux corps en position d'accrochage le mécanisme de traction et de sécurité de la partie tractrice (4) comporte un ensemble de deux mâchoires (11, 12) montées respectivement à pivotement sur le corps (9) de la partie tractrice (4), autour d'axes (13, 14) portés par le corps (9) les extrémités postérieures (11 a, 11 b) de ces mâchoires (11, 12) situées du côté de la partie tractée (5) sont maintenues fermées, en l'absence de tout effort, par au moins un ressort de rappel (20) porté par le corps (9), et elles sont bloquées en position de fermeture, en cas de traction axiale par une came de sécurité (17) reliée au câble tracteur individuel (7) et logée dans le corps (9), cette came de sécurité (17) étant articulée sur le corps (9), autour d'un axe (18), et agissant sur les extrémités antérieures (11b, 12b) des deuxmâ- choires mobiles (11, 12) qui sont situées du côté du câble de traction (7), la forme des mâchoires mobiles (11, 12) étant prévue pour maintenir en position fermée, enter leurs extrémités postérieures (11 a, 11b), un ergot (21) porté par la partie tractée (5).

3. Dispositif suivant la revendication 2 caractérisé en ce que l'ergot (21) est rappelé vers le haut par un ressort (23, 27) et il est relié à un câble (24) permettant d'exercer une traction vers le bas pour libérer l'ergot (21) des mâchoires (11, 12) et de séparer ainsi les parties tractrice (4) et tractée (5).

## Patentansprüche

1. Verbindungsvorrichtung zwischen einem allgemeinen Zugkabel (2) und einem Fahrrad (1), insbesondere anwendbar bei Schleppliften zur Ermöglichung des Schleppliftens von Fahrrädern und ähnlichen Maschinen und insbesondere von für den Querfeldeinsport einsetzbaren, geländegängigen Fahrrädern ausserhalb der Wintersaison, mit einem mit dem allgemeinen Zugkabel (2) über ein individuelles Zugkabel (7) oder eine individuelle Zugstange verbundenen ziehenden Teil (4), einem mit dem Fahrrad verbundenen gezogenen Teil (5) und einer Sicherheitskupplung (3) zwischen dem ziehenden (4) und dem gezogenen Teil (5), die Mittel (11, 12, 17) zur automatischen Sicherheitsauslösung aufweist, die am ziehenden Teil (4) wirksam sind und das Fahrrad (1) freigeben, wenn dieses von der normalen Schlepplinie des Schleppliftes abweicht oder auf den Boden fällt, dadurch gekennzeichnet, dass sie ausserdem manuell gesteuerte, am gezogenen Teil wirksame und mit einer Einrichtung (6) zur Spannungsregelung zusammenwirkende Auslösemittel (24) umfasst, um das Fahrrad (1) auf Wunsch des Fahrers freigeben zu können.

2. Vorrichtung nach Anspruch 1, dadurch gekennzeichnet, dass der ziehende Teil (4) einen den Zug- und Sicherheitsmechanismus tragenden Körper (9) umfasst, dessen Form dazu bestimmt ist, unter beiderseitigem Eingriff einen Körper (10) des gezogenen Teils (5) aufzunehmen, wobei zur Verhinderung jeglicher Relativdrehung der beiden in Kupplungsstellung befindlichen Körper der Zug- und Sicherheitsmechanismus des ziehenden Teils (4) eine Anordnung von zwei Klemmbacken (11, 12) umfasst, die jeweils um vom Körper (9) getragene Achsen (13 bzw. 14) verschwenkbar auf dem Körper (9) des ziehenden Teils (4) gelagert sind, wobei die auf der Seite des gezogenen Teils (5) befindlichen hinteren Enden (11a, 12a) der Klemmbacken (11, 12) in Abwesenheit jeglicher Belastung mittels einer vom Körper (9) getragenen Rückstellfeder (20) geschlossen gehalten und im Fall eines axialen Zugs durch einen mit dem individuellen Zugkabel (7) verbundenen und im Körper (9) angeordneten Sicherheitsnocken (17) in Schliessstellung blokkiert werden, wobei dieser Sicherheitsnocken (17) am Körper (9) um eine Achse (18) verschwenkbar angelenkt ist und auf die auf der Seite des Zugkabels (7) befindlichen vorderen Enden (11b, 12b) der beiden beweglichen Klemmbacken (11,12) einwirkt und die beweglichen Klemmbakken (11, 12) so geformt sind, dass sie in ihrer geschlossenen Stellung zwischen ihren hinteren Enden (11a, 12a) einen vom gezogenen Teil (5) getragenen Vorsprung (21) halten.

3. Vorrichtung nach Anspruch 2, dadurch gekennzeichnet, dass der Vorsprung (21) durch eine Feder (23, 27) nach oben gespannt ist und mit einem Kabel (24) verbunden ist, das es gestattet, eine nach unten gerichtete Zugkraft auf ihn auszuüben, um den Vorsprung (21) ausser Eingriff mit den Klemmbacken (11, 12) zu bringen und dadurch den ziehenden Teil (4) vom gezogenen Teil (5) zu trennen.

## Claims

1. A device for connection between a general traction cable (2) and a bicycle (1), particularly applicable to ski-lifts, for hauling uphill bicycles or like machines, and in particular bicycles used for cross-country or off-the-high-way cycling, outside the winter season, comprising a towing part (4) which is connected to the general traction cable (2) via an individual traction cable or individual traction bar, a towed part (5) connected to the bicycle and a safety device (3) for coupling the two towing (4) and towed (5) parts, with automatic connection by engagement of one of these two parts in the other, this coupling device (3) comprising, safety automatic disconnection means (11, 12,17) operating on the towed part (4) and releasing the cycle (1) when it deviates from the normal path or when it falls on the ground characterized in that it further comprises disconnection means (24) manually operated, operating on the towed part (5) and cooperating with a tension regulator device (6) for releasing the cycle (1).

2. A device according to claim 1, characterized in that the towing part (4) comprises a body (9) supporting the traction and safety mechanism, the shape of this body (9) being adapted to receive, by mutual engagement, a body (10) of the towed part (5) with a view to avoid any relative rotation of these two bodies in position of connection, the traction and safety mechanism of the towing part (4) comprises an assembly of two jaws (11, 12) mounted respectively to pivot, on the body (9) of the towing part (4), about pins (14, 15) borne by the body (9), the rear ends (11 a, 11b) of these jaws (11, 12) located towards the towed part (5), are maintained closed, in the absence of any effort, by at least one return spring (20) borne by the body (9) and they are blocked in position of closure, in the case of axial traction, by a safety cam (17) connected to the individual traction cable (7), and housed in the body (9), this safety cam (17) being articulated, on the body (9), about a pin (18) and acting on the front ends (11b, 12b) of the two mobile jaws (11, 12) which 1 towards the traction cable (7), the shape of the mobile jaws (11, 12) being provited to maintain in closed position, between their rear ends (11a, 11b), a catch (21), borne by the towed part (5).

3. A device according to claim 2, characterized in that catch (21) is returned upwardly by a spring (23, 27) and it is connected to a cable (24) making it possible to exert a downward traction in order to release the catch (21) from the jaws (11, 12) and thus to separate the towing (4) and towed (5) parts.
